# EUROPÄISCHE PATENTSCHRIFT

(11) **EP 1 119 846 B1**
(45) Veröffentlichungstag und Bekanntmachung des Hinweises auf die Patenterteilung: **06.11.2002**
(21) Anmeldenummer: 99953567.7
(22) Anmeldetag: 21.08.1999
(51) Int. Cl.: G10L 19/04, H03M 7/24

(54) **VERFAHREN ZUR CODIERUNG ODER DECODIERUNG VON SPRACHSIGNALABTASTWERTEN SOWIE CODER BZW. DECODER**
METHOD FOR ENCODING OR DECODING VOICE SIGNAL SCANNING VALUES AND ENCODER OR DECODER
PROCEDE DE CODAGE OU DE DECODAGE DE VALEURS D'ANALYSE DE SIGNAUX VOCAUX ET CODEUR OU DECODEUR

(30) Priorität: 06.10.1998 DE 19845888
(43) Veröffentlichungstag der Anmeldung: 01.08.2001
(73) Patentinhaber: ROBERT BOSCH GMBH, 70442 Stuttgart (DE)
(72) Erfinder: PRANGE, Torsten, D-06112 Halle (DE); ENGELSBERG, Andreas, D-31141 Hildesheim (DE); MITTENDORF, Christian, D-31137 Hildesheim (DE); MLASKO, Torsten, D-30982 Pattensen (DE)
(86) Internationale Anmeldenummer: DE9902633
(87) Internationale Veröffentlichungsnummer: WO00021076

(56) Entgegenhaltungen:
- WO-A-96/17465
- US-A- 5 257 215
- KNUTH D. E.: "Seminumerical algorithms" 1994 , READING, ADDISON WESLEY, US XP002129812 Seite 204 -Seite 205
- KNUTH D. E.: "Fundamental algorithms" 1988 , READING, ADDISON WESLEY, US XP002129813 Seite 120 -Seite 135

## Beschreibung

### Stand der Technik

Die Erfindung geht aus von einem Verfahren zur Codierung oder Decodierung von Sprachsignalabtastwerten.

Im Standard zur Codierung Audiovisueller Objekte nach MPEG-4 sind in ISO/IEC 14496-3 FCD, Subpart 2 parametrische Coder beschrieben, insbesondere der HVXC-Coder (Harmonic Vector Excitation Coding) zur Codierung von Sprache bei extrem niedrigen Bitraten. Dieser Standard enthält zur Generierung der LPC-Koeffizienten, der spektralen Einhüllenden des Srachsignals und der stimmlosen Abschnitte mehrere Tabellen, die im Gleitkommaformat vorliegen.

Im Subpart 3 dieses Standards wird der CELP-Coder (Code Excited Linear Prediction) zur Codierung von Sprache bei mittleren bis niedrigen Bitraten beschrieben. Dieser Standard enthält zur Generierung der LPC-Koeffizienten und der Gain-Werte mehrere Tabellen, die im Gleitkommaformat vorliegen.

Zur Codierung solcher Sprachsignale wird häufig die "Analyse durch Synthese"-Methode verwendet (ANT Nachrichtentechnische Berichte Heft 5, Nov. 1988, Seiten 93 bis 105). Bei den erwähnten Sprachcodierverfahren werden in Codebüchern, d.h. in den Tabellen, Werte abgespeichert, die für die Generierung der Signalparameter und damit für die Koeffizienten der Sprachsynthesefilter verwendet werden. Über eine Indexsteuerung werden die in den Codebüchern abgespeicherten Werte ausgelesen.

Aus der WO-A-96/17465 ist ein Coder und Decoder bekannt, der die Analyse durch Synthese-Methode für die Codierung von Sprachsignalen verwendet. Die in den Codebüchern enthaltenen Werte zur Generierung der Sprachsignalparameter sind in Codebüchern in quantisierter Form abgelegt, wobei die Wortbreite so gewählt ist, daß keine merklichen Verluste der Sprachqualität auftreten. Es erfolgt dort lediglich eine Selektion eines vorgegebenen Kompressionsfaktors .

Aus Knuth D.E. "Seminumerical algorithms" 1994, Reading, Addison Wesley, US XP002129812, Seiten 204 bis 205, ist es bekannt, eine Skalierung im Zusammenhang mit einer "floating point multiplication" vorzusehen, um den Verarbeitungsaufwand zu reduzieren.

### Vorteile der Erfindung

Durch die Maßnahmen des Anspruchs 1, d.h. insbesondere durch die Quantisierung der Werte in den Codebüchern, werden die vorliegenden Daten in ihrer Genauigkeit (Quantisierung) beschränkt, so daß die Codebucheinträge mit einer endlichen Wortbreite dargestellt werden können. Somit kann ihre Portierung auf digitale Signalprozessoren mit Ganzzahlarithmetik erfolgen, ohne die durch Standards, insbesondere gemäß ISO/IEC 14496-3, vorgegebenen Qualitätsanforderungen zu verletzen. Im Gegensatz zur Erfindung liegen in den erwähnten Arbeitsversionen der Standards die Werte für die Codebücher unquantisiert im Gleitkommaformat vor und können nur mit sehr aufwendigen und speicherintensiven Verfahren direkt verarbeitet werden. Trotz der Genauigkeitsbeschränkung der Tabellenwerte ist bei der Erfindung eine gleiche subjektive Qualität nach der Sprachdecodierung zu erzielen. Mit den Maßnahmen der Erfindung ist eine leichte und standardkonforme Portierung des Codes auf unterschiedliche Rechnerplattformen möglich, ohne Beeinflußung der subjektiven Qualität des Coders. Da reduzierte Wortbreiten verwendet werden, ist eine beträchtliche Einsparung von Speicherkapazität, insbesondere in Form von ROMs möglich. Die Erfindung ist bei unterschiedlichen Sprachsignalcodierverfahren einsetzbar, beispielsweise für HVXC-Coder/Decoder oder CELP-Coder/Decoder.

### Zeichnungen

Anhand der Zeichnungen werden Ausführungsbeispiele der Erfindung näher erläutert. Es zeigen
Fig.1 ein vereinfachtes Blockschaltbild eines HVXC-Sprachdecoders,
Fig.2 ein vereinfachtes Blockschaltbild eines CELP-Sprachdecoders.

### Beschreibung von Ausführungsbeispielen

Bevor auf die eigentliche Quantisierung eingegangen wird, wird zunächst ein Sprachdecoder vorgestellt, bei dem die erfindungsgemäße Quantisierung eingesetzt wird.
Bei dem HVXC-Sprachdecoder nach Fig.1 werden die übertragenen Sprachparameter, nämlich die LPC-Parameter, die stimmhaft/stimmlos-Entscheidung des Encoders und die Anregungsparameter, die in einem Übertragungsrahmen von 20 ms Dauer untergebracht sind, aus dem Bitstrom gelesen und als Eingangssignale an den Eingängen 1, 2 und 3 angeliefert. Die LPC-Parameter enthalten Indizes, aus denen der inverse LSP-Vektorquantisierer 16 die LSP-Parameter (Line Spectral Pairs) regeneriert. Dazu werden die LSP-Codebücher 4 (CbLsp) und 5 (CbLsp4) mit den LPC-Parametern indiziert und die LSP-Parameter ausgelesen. In Abhängigkeit der stimmhaft/stimmlos-Entscheidung dieses Rahmens erfolgt gegebenenfalls die Interpolation - Baugruppe 6 - zwischen den LSP-Parametern des vergangenen und aktuellen Rahmens, womit eine Aktualisierung dieser Werte in einem Raster von 2,5 ms erreicht wird. Im Anschluß daran erfolgt die Umwandlung in LPC-Parameter, die als Koeffizienten in das LPC-Synthesefilter - Baugruppen 7 und 8 - eingehen.

Parallel zu dieser Berechnung und in Abhängigkeit der stimmhaft/stimmlos-Entscheidung werden die Vektoren für die spektrale Einhüllende (stimmhafter Rahmen), AM-Codebücher 9 (CbAm) und 10 (CbAm4) bzw. die Vektoren für das stochastische Anregungssignal (stimmloser Rahmen, CELP-Codebücher 11 (CbCelp) und 12 (CbCelp4)) gelesen. Die Regenerierung der spektralen Einhüllenden und des Anregungssignals erfolgt mit den inversen Vektorquantisierern 13 und 14. Nach der harmonischen Synthese (stimmhaft) - Baugruppe 15 - erfolgt die Filterung der Sprachdaten im LPC-Synthesefilter. Die Ausgangsdaten aus dem stimmhaften - Baugruppe 7 - und dem stimmlosen - Baugruppe 8 - Synthesefilter werden abschließend addiert, womit das rekonstruierte Sprachsignal für einen Rahmen von 20 ms vorliegt.

Da sich, wie zuvor erläutert, Werte für die Codebücher in Gleitkommadarstellung nicht für Fixpunkt-DSPs eignen, weil die erforderlichen Wortbreiten zu groß wären (Speicherbedarf, interne Wortbreiten und Arithmetik, ROM), erfolgt die Umsetzung der Tabellenwerte für die Codebücher, die zuvor aus den Sprachsignalabtastwerten analysiert wurden, in eine quantisierte Form bei resultierender äquivalenter Sprachqualität. Die hierfür erforderlichen Wortbreiten für die einzelnen Tabellenwerte werden in verschiedenen Hörtests ermittelt.

Die Quantisierung erfolgt auf eine Wortbreite, die in verschiedenen Tests ermittelt wird. In der folgenden Darstellung wird diese Wortbreite allgemein mit *wordlength* bezeichnet. Diese Größe wird in Bits ausgedrückt. Eine vorzeichenbehaftete ganze Zahl mit *wordlength* Bits umfaßt einen Wertebereich von -2^{*wordlength*}⁻¹ bis 2^{*wordlength*}⁻¹ -1. Die Quantisierung der Kodebücher erfolgt damit auf die nachfolgend gezeigte Art. Den Ausgangspunkt stellen die in "study on ISO/IEC 14496-3 FCD, Subpart 3", definierten Kodebücher dar. Das Kodebuch *cb* wird für dieses Dokument wie folgt definiert: *cb* = {*a*₀,*a*₁,...,*a*_{*n*},...,*a*_{*m*}} mit 0 ≤ *n* ≤ *m* und *a*_{*n*} ∈ *R*. Zur Quantisierung der einzelnen Elemente sind die folgenden Schritte erforderlich:
1.) Ermittlung des Wertebereichs der Kodebücher
   Um eine gut angepaßte Quantisierung zu erhalten, werden die Elemente eines jeden Kodebuchs so skaliert, daß der zur Verfügung stehende Wertebereich möglichst komplett ausgenutzt wird. Dazu muß der Wertebereich der Elemente zwischen$\frac{{\text{-2}}^{\text{wordlength}} {\text{}}^{\text{-1}}}{{\text{2}}^{\text{wordlength}} {\text{}}^{\text{-1}}} \text{= -1 und} \frac{{\text{2}}^{\text{wordlength}} {\text{}}^{\text{-1}} \text{-1}}{{\text{2}}^{\text{wordlength}} {\text{}}^{\text{-1}}} {\text{= 1-2}}^{\text{-(}} {\text{}}^{\text{wordlength}} {\text{}}^{\text{-1)}}$ liegen. Um dies zu erreichen, wird das Maximum der positiven und der negativen Elemente *(max_pos* bzw. *max_neg*) eines jeden Kodebuchs ermittelt. Diese ergeben sich aus mit 0≤*n*≤*m*.
   In Abhängigkeit der Größe von *max_pos* bzw. *max_neg*, ergeben sich die folgenden Schritte: *max_pos* und *max_neg* werden mit % multipliziert. Erfüllt das Resultat immer noch die unter (a) gestellte Bedingung, dann muß der Vorgang wiederholt werden, bis die Bedingung nicht mehr zutrifft. Die Anzahl der Multiplikationen mit % wird gezählt und in der Variablen scale abgelegt. *max_pos* und *max_neg* werden mit 2 multipliziert. Erfüllt das Resultat immer noch die unter (b) gestellte Bedingung, dann muß der Vorgang wiederholt werden, bis die Bedingung nicht mehr zutrifft. Die Anzahl der Multiplikationen mit 2 wird gezählt und in der Variablen scale abgelegt.
2.) Skalierung der Elemente von cb auf den Bereich zwischen -1 und
   In Abhängigkeit der unter 1.) getroffenen Entscheidung erfolgt die Skalierung aller Kodebucheinträge auf den genannten Bereich:${\text{b}}_{\text{n}} \text{=} \frac{\text{1}}{{\text{2}}^{\text{scale}}} {\text{a}}_{\text{n}} \text{∀} {\text{a}}_{\text{n}} \text{∈} \text{cb}$ mit 0 ≤ *n* ≤ *m*${\text{b}}_{\text{n}} {\text{= 2}}^{\text{scale}} {\text{a}}_{\text{n}} \text{∀} {\text{a}}_{\text{n}} \text{∈} \text{cb}$ mit 0 ≤ *n* ≤ *m*.
   Nach diesem Schritt liegen die Einträge von jedem Kodebuch im folgenden Wertebereich: mit 0 ≤ *n* ≤ *m*.
3.) Skalierung auf *wordlength* Bits.
   Zur Skalierung auf den erforderlichen Wertebereich, erfolgt die Multiplikation mit ²^{*wordlength*}⁻¹. Damit liegen die Werte der Kodebücher *c*_{*n*} im Bereich zwischen -2^{*wordlength*}⁻¹ und 2^{*wordlength*}⁻¹ -1.
4.) Runden
   Bevor die Nachkommastellen abgeschnitten werden, erfolgt die Rundung der ermittelten Einträge. Dazu wird in Abhängigkeit des Vorzeichens +0,5 bzw. -0,5 addiert. Dieses geschieht in der folgenden Form:${\text{c}}_{\text{n}} \text{≥ 0:} {\text{d}}_{\text{n}} \text{=} {\text{c}}_{\text{n}} \text{+ 0,5}$${\text{c}}_{\text{n}} \text{< 0:} {\text{d}}_{\text{n}} \text{=} {\text{c}}_{\text{n}} \text{-0,5.}$
   Hierbei ist zu beachten, daß der maximal zulässige Wertebereich nicht überschritten wird. Dieser liegt in dem Bereich, wie unter 2.) angegeben.
5.) Abtrennen der Nachkommastellen
   Die endgültige Quantisierung erfolgt durch das Abtrennen der Nachkommastellen. Damit erhält man die quantisierten Werte.

Versuche haben gezeigt, daß mit der Festlegung der Variablen *wordlength* auf 16 eine vom Original nicht zu unterscheidende Sprachqualität erhalten wird.

Eine weitere Ausgestaltung der Erfindung wird in Zusammenhang mit Fig. 2 erläutert. Dort ist das Blockschaltbild eines CELP-Decoders dargestellt.
Zunächst werden die zur Decodierung eines Rahmens notwendigen Elemente wie zuvor aus einem übertragenen Bitstrom gelesen. Dabei handelt es sich um die LPC Indizes, die Erregungsparameter (Lag und Shape Index) sowie die Amplituden Indizes (Gain Indices). Angeliefert werden diese Parameter (Elemente) an den Decodereingängen 17 bis 21. Die Erregungsparameter setzen sich aus den Parametern für das adaptive Codebuch (Lag) 22 zur Generierung periodischer Signalkomponenten (stimmhaft) und den Parametern für die festen Codebücher (Shape Index) 23a ,...23n zusammen.

Die Einträge der festen Codebücher 23a ...23n und des adaptiven Codebuchs 22 werden jeweils mit einem Skalierungsfaktor (Gain) über den Gain-Decoder 24 multipliziert. Dieser Skalierungsfaktor wird unter Zuhilfenahme der Gain Indizes, die am Eingang 21 anliegen, und der Gain-VQ (Vektorquantisierung)-Tabellen, die in den Codebüchern 25 abgelegtsind,rekonstruiert. Der endgültige Erregungsvektor setzt sich aus der Summe der festen und des adaptiven Codebuchvektors zusammen.

Bei der Nutzung des Vektorquantisieres VQ repräsentieren die LPC-Indizes die vektorquantisierten LSP-Parameter (Line Spectral Pairs). Die Vektoren der ersten und zweiten Stufe der inversen Vektorquantisierung der LSP-Parameter erhält man durch Auslesen der LSP-VQ-Tabellenwerte, die in den Codebüchern 26 abgespeichert sind. Die endgültige Rekonstruktion der LPC-Parameter erfolgt im LPC-Parameter-Decoder 27. Innerhalb eines jeden Rahmens erfolgt für jeden Unterrahmen die Interpolation - Baugruppe 28 - zwischen den LSP-Parametern des vergangenen und des aktuellen Rahmens. Die in LPC-Parameter umgewandelten LSP-Parameter gehen als Koeffizienten in das LPC-Synthesefilter 29 ein. Dort erfolgt die Rekonstruktion der Sprachdaten durch Filterung des Erregungssignals. Zur Verbesserung der Sprachqualität kann das rekonstruierte Sprachsignal noch in einem Postfilter 30 gefiltert werden.

Die LSP-VQ-Tabellenwerte sowie die Gain-VQ-Tabellenwerte für die Codebücher 25 und 26, die zuvor aus den Sprachsignalabtastwerten analysiert wurden, liegen normalerweise in einer Gleitkommadarstellung vor, die wie zuvor erläutert für eine Fixpunkt-DSP Verarbeitung nicht geeignet ist. Es erfolgt aus den gleichen Gründen wie beim HVXC-Decoder (Fig. 1) eine Umwandlung der Tabellenwerte in eine quantisierte Form. Die Verfahrensschritte bei dieser Quantisierung wie insbesondere die Ermittlung des Wertebereichs für die Codebücher erfolgt wie bei der zuvor erläuterten Quantisierung.

Die bisherigen Ausführungsbeispiele der Erfindung wurden anhand von Sprachdecodern erläutert. Natürlich kann die Erfindung auch bei entsprechenden Codern (Encodern) eingesetzt werden, die Codebücher verwenden. Auch dort können die Codebucheinträge für die Aufbereitung von Spachsignalen für die Übertragung zuvor quantisiert werden. Beispiele von solchen Encodern, deren Codebucheinträge zuvor quantisiert werden können sind aus EP 0545 386 A2, US 5,208,862, US 5,487,128, US 5,199,076 oder US 5,261,027 bekannt.

## Patentansprüche

1. Verfahren zur Codierung oder Decodierung von Sprachsignalabtastwerten insbesondere unter Verwendung der Analyse durch Synthese - Methode mit folgenden Schritten:
- die für die Generierung der Sprachsignalparameter verwendeten zuvor aus den Sprachsignalabtastwerten analysierten Werte werden vor ihrer Abspeicherung in Codebüchern/Codetabellen quantisiert,
- die Quantisierung der Werte erfolgt auf eine Wortbreite, die zu keinen merklichen von insbesondere durch Hörtests ermittelten Verlusten der Sprachqualität führt,
- die Werte eines jeden Codebuches/einer jeden Codetabelle werden so skaliert, dass der zur Verfügung stehende Wertebereich möglichst komplett ausgenutzt wird,
zur Skalierung wird das Maximum der positiven und negativen Werte eines jeden Codebuchs/Codetabelle ermittelt und im Falle des Überschreitens des zur Verfügung stehenden Wertebereiches eine Multiplikation der Werte mit einem Faktor kleiner als Eins, vorzugsweise 0,5, vorgenommen wird und diese Multiplikation so oft wiederholt wird, bis alle Elemente im Wertebereich liegen,
- die Anzahl der wiederholten Multiplikationen wird als Skalierfaktor für alle Codebuch-/Tabelleneinträge verwendet.

2. Verfahren nach Anspruch 1, **dadurch gekennzeichnet, dass** die Wortbreiten der in den Codebüchern/Codetabellen abgelegten Werte durch Hörtests ermittelt werden.

3. Verfahren nach Anspruch 1 oder 2, **dadurch gekennzeichnet, dass** die Werte eines jeden Codebuches/ einer jeden Codetabelle so skaliert werden, dass der zur Verfügung stehende Wertebereich möglichst komplett ausgenutzt wird.

4. Verfahren nach einem der Ansprüche 1 bis 3, **dadurch gekennzeichnet, dass** eine Skalierung der Codebuch/Tabelleneinträge auf die Bits des erforderlichen Wertebereiches vorgenommen wird.

5. Verfahren nach Anspruch 4, **dadurch gekennzeichnet, dass** für eine endgültige Quantisierung eine Rundung und eine nachfolgende Abschneidung von Nachkommastellen erfolgt.

6. Verfahren nach einem der Ansprüche 1 bis 5, **dadurch gekennzeichnet, dass** die Wortbreite der quantisierten Werte zu 16 Bit gewählt wird.

7. Verfahren nach einem der Ansprüche 1 bis 6, **dadurch gekennzeichnet, dass** die Verarbeitung der quantisierten Codebuch-/Tabelleneinträge mittels digitaler Signalverarbeitung im Ganzzahlformat vorgenommen wird.

8. Verfahren nach einem der Ansprüche 1 bis 7, **dadurch gekennzeichnet, dass** für einen HVXC (Harmonic Vector Excitation Coding) - Sprachcoder/Sprachdecoder die LPC-Koeffizienten, die spektralen Einhüllenden des Sprachsignals und der stimmlosen Abschnitte des Sprachsignals in quantisierter Form in den entsprechenden Codebüchern/Tabellen abgelegt werden.

9. Verfahren nach einem der Ansprüche 1 bis 5, **dadurch gekennzeichnet, dass** für einen CELP (Code Excited Linear Prediction) - Sprachcoder/-decoder die Werte für die LSP (Line Spectral Pairs) -VQ-Vektorquantisierungs-Codebuch/Tabelleneinträge sowie die der Gain-VQ Tabelleneinträge in quantisierter Form abgelegt werden.

10. Coder oder Decoder für die Verarbeitung von Sprachsignalabtastwerten unter Verwendung der Analyse durch Synthese - Methode mit folgenden Maßnahmen:
- die in den Codebüchern/Codetabellen (4, 5, 9, 10, 11, 12, 25, 26) enthaltenen Werte zur Generierung der Sprachsignalparameter sind in quantisierter Form abgelegt, wobei die Wortbreite so gewählt ist, dass keine merklichen Verluste der Sprachqualität auftreten,
- es sind Mittel zur Quantisierung der Werte auf eine Wortbreite vorgesehen, die zu keinen merklichen von insbesondere durch Hörtests ermittelten Verlusten der Sprachqualität führt,
- es sind Mittel zur Skalierung der Werte eines jeden Codebuchs/einer jeden Codetabelle vorgesehen, derart, dass der zur Verfügung stehende Wertebereich möglichst komplett ausnutzbar ist,
- es sind Mittel vorgesehen zum Ermitteln des Maximums der positiven und negativen Werte eines jeden Codebuchs/Codetabelle und zur Multiplikation dieser Werte mit einem Faktor kleiner Eins, vorzugsweise 0,5, im Falle des Überschreitens des zur Verfügung stehenden Wertebereiches,
- für den Fall, dass die Multiplikation letzterer Werte wiederum außerhalb des Wertebereichs liegt, sind Mittel vorgesehen zur wiederholten Multiplikation, bis alle Elemente im Wertebereich liegen und zur Bereitstellung der Anzahl der wiederholten Multiplikationen als Skalierfaktor.

## Claims

1. Method for coding or decoding speech signal samples, particular by using the analysis-by-synthesis method, having the following steps:
- the values used to generate the speech signal parameters and previously analysed from the speech signal samples are quantized before they are stored in code books/code tables,
- the quantization of the values is performed on a word length which does not lead to any noticeable losses, determined by hearing tests, in particular, in speech quality,
- the values of each code book/each code table are scaled such that the available value range is utilized as completely as possible, for scaling purposes, the maximum of the positive and negative values of each code book/code table is determined and, if the available value range is exceeded, the values are multiplied by a factor of less than one, preferably 0.5, and this multiplication is repeated until all the elements lie in the value range, and
- the number of the repeated multiplications is used as scaling factor for all code books/code table entries.

2. Method according to Claim 1, **characterized in that** the word lengths of the words stored in the code books/code tables is determined by hearing tests.

3. Method according to Claim 1 or 2, **characterized in that** the values of each code book/code table are scaled such that the available value range is utilized as completely as possible.

4. Method according to one of Claims 1 to 3, **characterized in that** code book/code table entries are scaled to the bits of the required value range.

5. Method according to Claim 4, **characterized in that** a rounding and a subsequent truncation of the places after the decimal point are carried out for the purposes of a final quantization.

6. Method according to one of Claims 1 to 5, **characterized in that** the word length of the quantized values is selected as 16 bits.

7. Method according to one of Claims 1 to 6, **characterized in that** the quantized code book/code table entries are processed by means of digital signal processing in the integer format.

8. Method according to one of Claims 1 to 7, **characterized in that**, for an HVXC (Harmonic Vector Excitation Coding) speech coder/speech decoder, the LPC coefficients, the spectral envelopes of the speech signal and the voiceless segments of the speech signal are stored in quantized form in the corresponding code books/code tables.

9. Method according to one of Claims 1 to 5, **characterized in that**, for a CELP (Code Excited Linear Prediction) speech coder/decoder, the values for LSP (Line Spectral Pairs) VQ vector quantization code book/code table entries and those of the gain VQ table entries are stored in quantized form.

10. Coder or decoder for processing speech signal samples by using the analysis-by-synthesis method, having the following measures:
- the values, contained in the code books/code tables (4, 5, 9, 10, 11, 12, 25, 26), for generating the speech signal parameters are stored in quantized form, the word length being selected such that no noticeable losses occur in the speech quality,
- means are provided for quantizing the values to a word length which does not lead to any noticeable losses, determined by hearing tests, in particular, in speech quality,
- means are provided for scaling the values of each code book/each code table in such a way that the available value range can be utilized as completely as possible,
- means are provided for determining the maximum of the positive and negative values of each code book/code table and for multiplying these values by a factor of less one, preferably 0.5, in the case when the available value range is exceeded, and
- in the case where the multiplication of the latter values once again lies outside the value range, means are provided for repeated multiplication until all the elements lie in the value range, and for providing the number of the repeated multiplications as scaling factor.

## Revendications

1. Procédé de codage et de décodage de valeurs de détection de signaux vocaux notamment en appliquant l'analyse par le procédé de synthèse avec les étapes suivantes :
- les valeurs analysées au préalable à partir des valeurs de détection de signaux vocaux et utilisées pour la génération de paramètres de signaux vocaux, sont quantifiées avant leur enregistrement dans des livres de code/tableaux de code,
- on quantifie les valeurs sur une largeur de mots qui ne conduit à aucune perte perceptible de la qualité vocale notamment par des tests auditifs,
- on met à l'échelle les valeurs dans chaque livre de code/chaque tableau de code de façon que la plage des valeurs disponibles soit utilisée aussi complètement que possible,
- pour la mise à l'échelle on détermine le maximum des valeurs positives et négatives dans chacun des livres de code/tableaux de code et dans le cas du dépassement de la plage de valeurs disponibles on effectue une multiplication des valeurs avec un coefficient inférieur à l'unité, de préférence égal à 0,5 et on répète cette multiplication jusqu'à ce que tous les éléments se situent dans la plage des valeurs,
- on utilise le nombre des multiplications répétées comme coefficient d'échelle pour tous les enregistrements dans le livre de code/tableau de code.

2. Procédé selon la revendication 1,
**caractérisé en ce qu'**
on détermine la largeur des mots des valeurs enregistrées dans les livres de code/tableaux de code par des essais auditifs.

3. Procédé selon l'une quelconque des revendications 1 ou 2,
**caractérisé en ce qu'**
on met à l'échelle les valeurs de chaque livre de code/chaque tableau de code pour utiliser aussi complètement que possible la plage des valeurs disponibles.

4. Procédé selon l'une quelconque des revendications 1 à 3,
**caractérisé en ce qu'**
on effectue une mise à l'échelle des enregistrements dans le livre de code/tableau de code pour les bits de la plage de valeurs nécessaires.

5. Procédé selon la revendication 4,
**caractérisé en ce que**
pour la quantification définitive, on effectue un arrondi puis on supprime les positions après la virgule.

6. Procédé selon l'une quelconque des revendications 1 à 5,
**caractérisé en ce que**
la largeur de mot des valeurs quantifiées est fixée à 16 bits.

7. Procédé selon l'une quelconque des revendications 1 à 6,
**caractérisé en ce que**
le traitement des enregistrements quantifiés du livre de code/tableau de code se fait par traitement numérique du signal dans son format de nombre entier.

8. Procédé selon l'une quelconque des revendications 1 à 7,
**caractérisé en ce que**
pour un codage HVXC (Harmonic Vector Excitation Coding)-codeur vocal/décodeur vocal, on enregistre les coefficients LPC, les enveloppes spectrales du signal vocal et les segments muets du signal vocal sous forme quantifiée dans les livres de code/tableaux correspondants.

9. Procédé selon l'une quelconque des revendications 1 à 5,
**caractérisé en ce que**
pour un codeur/décodeur vocal CELP (Code Excited Linear Prédiction) on enregistre les valeurs des enregistrements de livres de code/tableaux à quantification vectorielle VQ de type LSP (Line Spectral Pairs), et les enregistrements de tableaux de gains VQ sous forme quantifiée.

10. Codeur ou décodeur pour le traitement de valeurs de détection de signaux vocaux en utilisant l'analyse par le procédé de synthèse ayant les caractéristiques suivantes :
- les valeurs contenues dans les livres de code/tableaux de code (4, 5, 9, 10, 11, 12, 25, 26) pour générer les paramètres des signaux vocaux sont enregistrées sous forme quantifiée, la largeur de mot étant choisie pour ne pas entraîner de perte significative de qualité vocale,
- des moyens sont prévus pour quantifier les valeurs sur une largeur de mot prévue qui n'entraîne pas de perte significative de qualité vocale notamment vis-à-vis de tests auditifs,
- des moyens sont prévus pour mettre à l'échelle les valeurs de chaque livre de code/tableau de code de façon que la plage de valeur disponible soit utilisable de manière aussi complète que possible,
- des moyens sont prévus pour déterminer le maximum des valeurs positives et négatives de chaque livre de code/tableau de code et pour multiplier ces valeurs avec un coefficient inférieur à 1 de préférence égal à 0,5 dans le cas du dépassement de la plage de valeurs disponibles,
- dans le cas où la multiplication des dernières valeurs se situe de nouveau en dehors de la plage des valeurs, des moyens sont prévus pour multiplier de manière répétée jusqu'à ce que tous les éléments se situent dans la plage de valeurs et pour disposer du nombre de multiplications qui ont été répétées comme coefficient d'échelle.
